# EUROPÄISCHE PATENTSCHRIFT

(11) **EP 1 182 320 B1**
(45) Veröffentlichungstag und Bekanntmachung des Hinweises auf die Patenterteilung: **03.03.2004**
(21) Anmeldenummer: 01117047.9
(22) Anmeldetag: 12.07.2001
(51) Int. Cl.: E06B 9/58, E06B 9/62

(54) **Vorrichtung zum Verschliessen einer Wandöffnung**
Roller shutter
Volet roulant

(30) Priorität: 16.08.2000 DE 10039929
(43) Veröffentlichungstag der Anmeldung: 27.02.2002
(73) Patentinhaber: Hörmann KG Brockhagen, 33803 Steinhagen (DE)
(72) Erfinder: Hörmann, Thomas.J., D-66606 St.Wendel (DE)
(74) Vertreter: Patentanwälte Leinweber & Zimmermann

(56) Entgegenhaltungen:
- EP-A- 0 729 856
- EP-A- 0 839 985
- DE-A- 4 006 912
- DE-A- 4 438 429

## Beschreibung

Die Erfindung betrifft eine Vorrichtung nach dem Oberbegriff des Patentanspruchs 1.

Vorrichtungen dieser Art werden beispielsweise in Form von Garagentoren, Fabriktoren oder Hallentoren eingesetzt. Dabei ist das Schließelement üblicherweise in Form eines ein- oder mehrteiligen Torblattes gebildet, das in der Schließstellung in einer Vertikalebene ausgerichtet und in einem Zargenrahmen aufgenommen ist. Zum Öffnen eines derartigen Tores wird das Torblatt üblicherweise längs einer vorgegebenen Bahn in eine Überkopf-Stellung bewegt, in der es sich etwa parallel zum Boden und senkrecht zur Wandöffnung erstreckt. Diese Öffnungsbewegung wird üblicherweise ebenso wie die Schließbewegung aus der Öffnungsstellung in die Schließstellung mit beidseits des Torblattes angeordneten und bezüglich der Wand festgelegten Führungsschienen und an dem Torblatt festgelegten und von den Führungsschienen geführten Führungselementen, wie etwa Führungsrollen geführt. Im besonderen bei Vorrichtungen zum Verschließen großer Wandöffnungen werden üblicherweise sogenannte Sektionaltore eingesetzt, bei denen das Torblatt aus einer Mehrzahl von längs der vorgegebenen Bewegungsbahn hintereinander angeordneten Torgliedern besteht, welche über senkrecht zur vorgegebenen Bahn verlaufende Gelenkachsen aufweisende Gelenke miteinander verbunden sind. Derartige Sektionaltore weisen den Vorteil auf, daß bei deren Betätigung keine Ausschwenken des Torblattes in den vor dem damit zu verschließenden Gebäude liegenden Raum erfolgt, so daß eine besonders platzsparende Betätigung des Torblattes möglich ist. Bei derartigen Sektionaltoren wird die Bewegung des Torblattes üblicherweise mit Führungsschienen geführt, die einen ersten in Schwererichtung verlaufenden und im Bereich der seitlichen Zargenholme des Zargenrahmens des Tores angeordneten Abschnitt, einen zweiten etwa parallel zum Boden verlaufenden geradlinigen Abschnitt und einen bogenförmigen Übergangsabschnitt aufweisen.

Im besonderen bei den vorstehend erläuterten Toren, bei denen das Torblatt in der Öffnungsstellung überkopf und etwa parallel zum Boden angeordnet ist, werden zur Erleichterung der Öffnungsbewegung und im Hinblick auf die einschlägigen Sicherheitsvorschriften üblicherweise Vorspanneinrichtungen oder Gewichtsausgleichseinrichtungen eingesetzt, welche das Torblatt zumindest in der Schließstellung in Richtung auf die Öffnungsstellung drängen, und das Gewicht des Torblattes zumindest teilweise ausgleichen, um so die Öffnungsbewegung zu erleichtern, bzw. eine unkontrollierte Schließbewegung zu verhindern. Diese Vorspanneinrichtungen umfassen in der Regel eine mechanische Feder, wie etwa eine Zugfeder oder eine Torsionsfeder, und ein üblicherweise in Form eines Drahtseiles gebildetes Zugmittel, welches einerseits an dem Torblatt und andererseits an der Vorspanneinrichtung befestigt ist. Dabei sind das Zugmittel und die Vorspanneinrichtung üblicherweise so angeordnet, daß die Vorspanneinrichtung bei einer Schließbewegung von der Öffnungsstellung in die Schließstellung unter Schwerkraftwirkung mit Hilfe des Gewichtes des Torblattes gespannt wird und mit der so erzeugten Federspannung die Öffnungsbewegung unterstützt. Dabei greift das Zugmittel üblicherweise am unteren Rand des Torblattes an, damit die gelenkigen Verbindungen zwischen den einzelnen Torgliedern im Verlauf der Öffnungsbewegung nicht übermäßig belastet werden. Vielmehr ist es durch diese Anordnung möglich, daß sich die einzelnen Torglieder im Verlauf der Öffnungs- bzw. Schließbewegung aufeinander abstützen und insgesamt von dem am unteren Rand des Torblattes befestigten Zugmittel gehalten werden. Bei herkömmlichen Toren für Hallen, Lager oder dergleichen, sogenannten Industrietoren ist die Vorspanneinrichtung in Form einer Torsionsfeder gebildet, welche eine sich senkrecht zur vorgegebenen Bahn erstreckende Federwelle umläuft und insgesamt oberhalb der mit dem Tor zu verschließenden Wandöffnung angeordnet ist. Dabei ist die Torsionsfeder einerseits an der drehbar gelagerten Federwelle und andererseits an einem feststehenden Teil befestigt. Das üblicherweise in Form eines Drahtseiles gebildete Zugmittel ist an einer an einem axialen Ende der Federwelle drehfest damit verbundenen Seiltrommel befestigt und wird im Verlauf der Öffnungsbewegung des Torblattes auf dieser Seiltrommel aufgewickelt bzw. im Verlauf der Schließbewegung davon abgewickelt. Im besonderen bei Industrietoren wird zur Ausführung der Öffnungs- bzw. Schließbewegung ein Motor eingesetzt, welcher die Seiltrommel und damit die Federwelle um die Federachse dreht, um so das Zugmittel von der Seiltrommel abzuwickeln bzw. darauf aufzurollen.

In einigen Fällen steht oberhalb der zu verschließenden Wandöffnung nicht genügend Platz zur Unterbringung der Vorspanneinrichtung und/oder des Antriebsaggregates zur Verfügung. Es ist bekannt, daß zur Lösung dieses Problems die Vorspanneinrichtung üblicherweise an das der zu verschließenden Wandöffnung abgewandte hintere Ende der Führungsschienenanordnung verlegt und das Zugseil über ein in der Nähe des oberen Randes bzw. des der Öffnungsstellung benachbarten Randes der Wandöffnung um etwa 90° umgelenkt werden kann, so daß es zwischen der jetzt am hinteren Ende der Führungsschienenanordnung angeordneten Seiltrommel und dem Umlenkelement etwa parallel zu dem parallel zum Boden verlaufenden oberen Führungsschienenabschnitt verläuft und in der Schließstellung des Torblattes zwischen dem Umlenkelement und der Befestigungsstelle am Torblatt etwa parallel zu dem etwa in Schwererichtung verlaufenden und im Bereich der seitlichen Zargenholme des Zargenrahmens des Tores befestigten Führungsschienenabschnitt angeordnet ist. Ferner sind in der DE-U-9 301 586 Sektionaltore angegeben, bei denen das Zugseil im Bereich des Umlenkbogens der Führungsschienen zwei Umlenkpunkte umläuft.

Wie vorstehend bereits erläutert, muß das Zugseil so ausgelegt sein, daß es das gesamte Gewicht des Torblattes tragen kann. Im besonderen bei Industrietoren mit besonders großen Torblättern werden daher Zugseile mit einem vergleichsweise großen Durchmesser zum Erhalt der gewünschten Zugfestigkeit benötigt. Derartige Seile lassen sich jedoch nur mit vergleichsweise großen Umlenkradien umlenken. Daher werden für diese Tore üblicherweise Umlenkelemente in Form von Umlenkrollen mit einem vergleichsweise großen Durchmesser benötigt. Das führt im besonderen dann zu Problemen, wenn die Führungsschienenanordnung zur Gewährleistung einer vollständigen Abdeckung der Wandöffnung in der Schließstellung in bekannter Weise ein zusätzliches Führungsschienensegment für das bei der Schließbewegung letzte, bzw. in der Schließstellung oberste Torglied aufweist, wobei dieses zusätzliche Führungsschienensegment oberhalb des etwa parallel zum Boden verlaufenden Führungsschienenabschnittes und parallel dazu verläuft und in Richtung auf die Wandöffnung einen oberhalb des bogenförmigen Übergangsabschnittes und mit Abstand von diesem angeordneten Endabschnitt umfaßt, welcher oberhalb der Wandöffnung endet. In diesem Fall muß die Umlenkrolle üblicherweise auf der dem Torblatt abgewandten Außenseite des Zargenrahmens bzw. der Führungsschienenanordnung angeordnet werden, weil eine Anordnung der Umlenkrolle auf der dem Schließelement bzw. dem Torblatt zugewandten Innenseite des Zargenrahmens bzw. der Führungsschienenanordnung entweder zu viel Platz oberhalb der Wandöffnung in Anspruch nimmt oder eine störungsfreie Bewegung des Torblattes behindert.

In diesem Fall muß üblicherweise ein besonderes, die Führungsschienenanordnung und den seitlichen Zargenholm des Zargenrahmens übergreifendes Befestigungselement eingesetzt werden, mit dem das Zugseil außerhalb der seitlichen Zargenholme bzw. der Führungsschienenanordnung an dem Torblatt befestigt werden kann.

Durch die vorstehend beschriebene Führung des Zugseiles außerhalb des Zargenrahmens entstehen Sicherheitsprobleme, weil übliche Schließkantensicherungen, welche eine Notabschaltung des Torantriebes bei Auftreten eines einen vorgegebenen Grenzwert überschreitenden Widerstandes auslösen, in der Regel in dem den unteren Torblattabschluß bildenden Torblattgummi eingesetzt sind, so daß keine zuverlässige Sicherung für den Bereich des die Führungsschiene und den seitlichen Zargenholm übergreifenden Befestigungselementes zur Verfügung steht. Daneben stellt auch das außerhalb des Zargenrahmens verlaufende Zugseil ein Sicherheitsproblem dar, weil es auch in diesem Bereich zu einem Fingereingriff und dadurch verursachte Verletzungen kommen kann.

Schließlich sind ein der DE 44 38 429 A1 und der DE 4006 912 A1 noch Tore angegeben, deren Torblätter uber eine Kette an eine Antriebseinrichtung gekoppelt sind.

Angesichts der vorstehend erläuterten Probleme im Stand der Technik liegt der Erfindung die Aufgabe zugrunde, eine Vorrichtung der eingangs beschriebenen Art bereitzustellen, mit der auch besonders schwere Schließelemente bzw. Torblätter ohne zusätzliche Sicherheitsmaßnahmen gefahrlos zwischen der Öffnungsstellung und der Schließstellung bewegt werden können, wenn oberhalb der zu verschießenden Wandöffnung nicht genügend Platz zur Unterbringung der Vorspanneinrichtung zur Verfügung steht.

Erfindungsgemäß wird diese Aufgabe durch eine Weiterbildung der vorstehend erläuterten bekannten Vorrichtungen gelöst, welche im wesentlichen dadurch gekennzeichnet ist, daß zumindest ein im Verlauf der Bewegung zwischen der Schließstellung und der Öffnungsstellung das Umlenkelement umlaufender Umlenkabschnitt des Zugmittels eine Mehrzahl von vorzugsweise gelenkig miteinander verbundenen Zugmittelgliedern aufweist und/oder in einer parallel zur Umlenkachse verlaufenden Richtung eine größere Breite aufweist als in einer Senkrecht dazu und senkrecht zur Zugrichtung verlaufenden Dickenrichtung.

Diese Erfindung geht auf die Erkenntnis zurück, daß die gewünschte Kombination von Eigenschaften des Zugmittels, das heißt die Möglichkeit einer Umlenkung mit besonders kleinen Umlenkradien unter gleichzeitiger Sicherstellung der benötigten Zugfestigkeit dadurch verwirklicht werden kann, daß das Zugmittel aus mehreren Gliedern gebildet wird, von denen jedes eine dieser Eigenschaften aufweist und deren Kombination den Erhalt beider Eigenschaften ermöglicht. Dabei kann gemäß einem ersten Gesichtspunkt so vorgegangen werden, daß das Zugmittel zwar in Zugrichtung parallel zueinander verlaufende Zugmittelglieder umfaßt, welche über ein Verbindungselement oder die Wickeltrommel miteinander verbunden sind, wobei jedes dieser Zugmittelglieder eine Umlenkung mit geringen Umlenkradien ermöglicht und die Kombination mehrerer dieser einzelnen Zugmittelglieder die Bereitstellung der benötigten Zugfestigkeit für den so erhaltenen Umlenkabschnitt des Zugmittels sicherstellt. Dabei ist auch an die Verbindung dieser Zugmittelglieder zu einem Umlenkabschnitt gedacht, der in einer parallel zur Umlenkachse verlaufenden Richtung eine größere Breite aufweist als in einer senkrecht dazu verlaufenden Dickenrichtung. Dabei wird durch die geringe Dicke eines derartigen Zugmittels in einer senkrecht zur Umlenkachse verlaufenden Richtung die Möglichkeit geschaffen, das Zugmittel mit besonders geringen Umlenkradien umzulenken, während durch die große Breite in Richtung der Umlenkachse die benötigte Zugfestigkeit zur Verfügung gestellt wird.

Derartige Zugmittel können beispielsweise in Form eines Zahnriemens verwirklicht werden, wobei das Umlenkelement in Form eines entsprechend profilierten Zahnrades vorliegen kann.

Bei einer besonders bevorzugten Ausführungsform der Erfindung weist der Umlenkabschnitt des Zugmittels eine Mehrzahl von nach Art einer Kette hintereinander angeordneten und bezüglich parallel zur Umlenkachse verlaufenden Gelenkachsen gelenkig miteinander verbundene Zugmittelglieder auf. Bei dieser Ausführungsform kann die benötigte Zugfestigkeit durch entsprechende Auswahl der einzelnen vorzugsweise starren Kettenglieder und der gelenkigen Verbindung dazwischen sichergestellt werden, während die gewünschte Umlenkung mit besonders geringen Umlenkradien ohne Beeinträchtigung der Zugfestigkeit durch geeignete Wahl der gelenkigen Verbindung und/oder der Größe der einzelnen Kettenglieder sichergestellt werden kann. Der Einsatz von Umlenkabschnitten mit in Zugrichtung hintereinander angeordneten und gelenkig miteinander verbundenen Zugmitteln ist besonders dann vorteilhaft, wenn in Richtung der Umlenkachse nur wenig Platz für die Unterbringung des Zugmittels zur Verfügung steht, weil entsprechende Umlenkketten unter Sicherstellung der benötigten Eigenschaften besonders schmal, das heißt mit einer besonders geringen Breite in Richtung der Umlenkachse ausgeführt werden können. Bei allen bislang erläuterten Ausführungsformen der Erfindung ist es jedoch möglich, das Umlenkelement auch bei Verwendung von Zugmitteln mit einer besonders hohen Zugfestigkeit mit einem besonders kleinen Durchmesser auszuführen, so daß es unter Vermeidung einer Behinderung der Bewegung des Torblattes selbst dann auf der dem Torblatt zugewandten Innenseite der seitlichen Zargenholme bzw. der Führungsschienen angeordnet werden kann, wenn oberhalb der Wandöffnung nur eine geringe Einbauhöhe zur Verfügung steht.

Wie vorstehend bereits erläutert, hat es sich im Hinblick auf die Bereitstellung einer ausreichenden Zugfestigkeit im Bereich des Umlenkelementes als besonders günstig erwiesen, wenn der Umlenkabschnitt des Zugmittels eine Kette, insbesondere eine Rollenkette mit parallel zur Umlenkachse verlaufende Rollenachsen aufweisende Kettenrollen umfassenden Kettengliedern, umfaßt. In diesem Fall kann eine besonders zuverlässige Führung des Zugmittels erreicht werden, wenn das Umlenkelement ein zu der Kette passendes Kettenrad, insbesondere Kettenritzel aufweist. Mit in Form einer Rollenkette gebildeten Zugmitteln können unter Sicherstellung einer besonders hohen Zugfestigkeit besonders geringe Umlenkradien verwirklicht werden, weil die einzelnen Kettenglieder mit Hilfe von gelenkig an die Kettenrollen gekoppelten und an den Zahnflanken der Kettenritzel anliegenden Verbindungselementen miteinander verbunden sind, wobei diese Verbindungselemente ohne Beeinträchtigung der Umlenkeigenschaften der Rollenkette mit einer zur Bereitstellung der gewünschten Zugfestigkeit erforderlichen Dicke ausgeführt werden können. Wenngleich derartige Rollenketten wesentlich teurer sind als herkömmliche Zugmittel in Form von Drahtseilen, ermöglicht der Einsatz dieser Rollenketten jedoch insgesamt eine preiswertere Ausführung der Schließvorrichtung bzw. des Tores insgesamt, weil aufgrund der dadurch ermöglichten innenliegenden Anordnung des Umlenkelementes keine zusätzlichen Sicherungsmaßnahmen ergriffen werden müssen.

Ebenso wie vorstehend bereits im Zusammenhang mit herkömmlichen Verschließvorrichtungen bzw. Sektionaltoren erläutert, ist das Zugmittel der erfindungsgemäßen Vorrichtung an seinem dem an dem Schließelement befestigten Ende entgegengesetzten Ende an eine Gewichtsausgleichseinrichtung bzw. Vorspanneinrichtung gekoppelt, mit der das Schließelement in der Schließstellung über das Zugmittel in Richtung auf die Öffnungsstellung gedrängt wird, wobei diese Vorspanneinrichtung mindestens eine eine sich parallel zur Umlenkachse erstreckende und drehbar gelagerte Federwelle wendelförmig umlaufende Torsionsfeder aufweisen kann, die einerseits an der Torsionsfederwelle und andererseits an einem bezüglich der Wandöffnung feststehenden Halter befestigt ist und im Verlauf einer Schließbewegung des Schließelementes von der Öffnungsstellung in die Schließstellung gespannt wird. Dabei ist das Zugmittel auch bei erfindungsgemäßen Vorrichtungen zweckmäßigerweise an seinem dem an dem Schließelement befestigten Ende entgegengesetzten Ende an einer drehfest mit der gegebenenfalls im Bereich des der Wandöffnung abgewandten hinteren Endes des parallel zum Boden verlaufenden Führungsschienenabschnittes angeordneten Federwelle verbundenen und vorzugsweise an einem axialen Ende davon angeordneten Wickeltrommel befestigt, auf die das Zugmittel im Verlauf einer Öffnungsbewegung des Schließelementes aufgewickelt wird. Dabei ist es aus Kostengründen bevorzugt, wenn ein an den Umlenkabschnitt anschließender Abschnitt des Zugmittels, vorzugsweise der gesamte Wickelabschnitt des Zugmittels in Form eines Seiles, insbesondere Drahtseiles gebildet ist. Die Ausführung des Wickelabschnittes des Zugmittels in Form eines Drahtseiles bereitet auch im Hinblick auf die benötigte hohe Zugfestigkeit beim Betrieb von Schließvorrichtungen mit besonders schweren Schließelementen, wie etwa Industrietoren keine Schwierigkeiten, weil die Wickeltrommel hinter dem hinteren Ende des parallel zum Boden verlaufenden Führungsschienenabschnittes angeordnet und daher ohne Behinderung der Bewegung des Schließelementes mit einem zum Aufwickeln besonders dicker Drahtseile ausreichenden Durchmesser ausgeführt werden kann. Dabei ist die Gewichtsausgleicheinrichtung bzw. die beispielsweise in Form von mindestens einer Torsionsfeder gebildete Vorspanneinrichtung der erfindungsgemaßen in Vorrichtung im Bereich des der Öffnungsstellung abgewandten Endes der vorgegebenen Bahn angeordnet.

Insbesondere bei einer ruckartigen Kraftbeaufschlagung des Zugmittels kann bei Einsatz von in einer parallel zur Umlenkachse verlaufenden Richtung profilierten Umlenkabschnitten, wie etwa Umlenkabschnitten in Form von Rollenketten oder Zahnriemen nicht ausgeschlossen werden, daß der profilierte Umlenkabschnitt von dem komplementär dazu profilierten und in einem formschlüssigen Eingriff damit stehenden Umlenkelement gelöst wird. Daher ist der Umlenkeinrichtung zweckmäßigerweise eine einer Lösung des formschlüssigen Eingriffs zwischen dem Zugmittel und der Umlenkeinrichtung entgegenwirkende Sicherungseinrichtung zugeordnet. Diese Sicherungseinrichtung kann ein im Umlenkbereich feststehend angeordnetes, vorzugsweise einen Teil des Umlenkelementes umlaufendes Sicherungselement aufweisen, wobei der radiale Abstand zwischen dem Sicherungselement und dem das Umlenkelement umlaufenden Zugmittel geringer ist als die radiale Tiefe der Profilierung des Umlenkelementes, insbesondere die Zahnhöhe des Kettenritzels. Auf diese Weise wird verhindert, daß sich das Zugmittel in radialer Richtung so weit von dem Umlenkelement entfernt, daß der formschlüssige Eingriff zwischen dem Zugmittel und dem Umlenkelement vollständig aufgehoben wird.

Wie vorstehend bereits im Zusammenhang mit herkömmlichen Vorrichtungen, insbesondere Sektionaltoren erläutert, weist eine erfindungsgemäße Vorrichtung zweckmäßigerweise mindestens eine sich längs eines parallel zu der vorgegebenen Bahn verlaufenden Randes des Schließelementes bzw. Torblattes erstreckende und mit einem an dem Schließelement befestigten Führungselement zur Führung der Bewegung des Schließelementes längs der vorgegebenen Bahn zusammenwirkende, zweckmäßigerweise an einem seitlichen Zargenholm des Zargenrahmens befestigte Führungsschiene auf. Im Hinblick auf die im Rahmen der Erfindung angestrebte Erhöhung der Betriebssicherheit erfindungsgemäßer Vorrichtungen ist dabei das Umlenkelement und/oder die Wickeltrommel auf der dem Schließelement zugewandten Seite der Führungsschiene bzw. der seitlichen Zargenholme angeordnet. In diesem Fall kann das Zugmittel vollständig auf der dem Schließelement zugewandten Innenseite der Führungsschiene bzw. Zargenholme angeordnet werden, wenn es über ein zwischen dem Schließelement und der Führungsschiene angeordnetes und andererseits an dem Schließelement befestigtes Befestigungselement an dem Schließelement befestigt ist.

Die Erfindung kann mit besonderem Vorteil in Verbindung mit einem Schließelement in Form eines Sektionaltorblattes mit einer Mehrzahl von längs der vorgegebenen Bahn hintereinander angeordneten und über senkrecht zu der vorgegebenen Bahn verlaufende Gelenkachsen aufweisende Gelenke miteinander verbundenen Torgliedem eingesetzt werden, wobei vorzugsweise an jedem Torglied ein mit der mindestens einen Führungsschiene zusammenwirkendes Führungselement befestigt ist. Zweckmäßigerweise weist die erfindungsgemäße Vorrichtung zwei Führungsschienen auf, zwischen denen das Schließelement angeordnet ist, wobei jede dieser Führungsschienen einen ersten sich etwa parallel zur Schließstellung des Schließelementes erstreckenden, etwa geradlinig verlaufenden Abschnitt und einen zweiten, sich etwa parallel zur Öffnungsstellung des Torblattes erstreckenden ebenfalls etwa geradlinig verlaufenden Abschnitt, der über einen bogenförmigen Abschnitt mit dem ersten Abschnitt verbunden ist, aufweisen kann.

Für den Einsatz eines erfindungsgemäßen Tores bei einer besonders geringen Sturzhöhe, das heißt bei einer besonders geringen Höhe des oberhalb des oberen Randes der zu verschließenden Wandöffnung zur Verfügung stehenden Bauraumes ist dem ersten Abschnitt der Führungsschiene zweckmäßigerweise ein weiteres Führungsschinensegment zugeordnet, welches sich auf der dem ersten Abschnitt abgewandten Seite des zweiten Abschnittes bzw. oberhalb des zweiten Abschnittes etwa parallel dazu erstreckt und einen sich im Anschluß daran in Richtung auf den der Schließstellung zugewandten Rand bzw. den oberen Rand der Wandöffnung erstreckenden Endabschnitt umfaßt, wobei dieses weitere Führungsschienensegment zur Führung eines an dem bei der Schließstellung letzten Torglied, bzw. in der Schließstellung obersten Torglied befestigten Führungselementes dient. Dabei ist das Umlenkelement zweckmäßigerweise auf der dem Sektionaltorblatt zugewandten Innenseite dieses Endabschnittes angeordnet, wobei die Umlenkachse auf der dem bogenförmigen Abschnitt abgewandten Seite des Endabschnittes liegt und das Umlenkelement den Endabschnitt vorzugsweise zumindest teilweise übergreift. Im Verlauf der Öffnungsbewegung durchläuft das bei dieser Bewegung letzte Torglied, an dem auch das Zugmittel befestigt ist einen Teil des bogenförmigen Abschnittes der Führungsschiene und entfernt sich dabei von der Wandöffnung. In diesem Fall kann auch dann noch eine nennenswerte Zugkraft auf das Torblatt ausgeübt werden, wenn der untere Rand des bei der Schließbewegung letzten bzw. in der Schließstellung untersten Torgliedes sich bereits von der Wandöffnung entfernt hat, wenn das Umlenkelement in einer senkrecht zur Wandöffnung verlaufenden Richtung mit Abstand von der Wandöffnung angeordnet ist. In diesem Fall kann eine störungsfreie Bewegung des Torblattes, insbesondere des bei der Schließbewegung letzten Torgliedes in einer der Schließstellung angenäherten Lage des Toblattes dadurch gewährleistet werden, daß das an diesem Torglied befestigte und von dem weiteren Führungsschienensegment geführte Führungselement über ein einen zumindest in der Schließstellung das Zugmittel aufnehmenden Schlitz aufweisendes Befestigungselement an diesem Torglied befestigt ist.

Wie vorstehend bereits im Zusammenhang mit herkömmlichen Toren erläutert, kann auch ein erfindungsgemäßes Tor eine Antriebseinrichtung aufweisen, mit der das Schließelement zur Ausführung von Bewegungen zwischen der Öffnungsstellung und der Schließstellung antreibbar ist, wobei diese Antriebseinrichtung an die drehfest mit der Wickeltrommel verbundene Torsionsfederwelle gekoppelt sein kann. In diesem Fall wird mit Hilfe der Antriebseinrichtung die Torsionsfederwelle und damit auch die Wickeltrommel gedreht, um so das Zugmittel von der Wickeltrommel abzurollen und eine Schließbewegung des Torblattes zu ermöglichen bzw. das Zugmittel auf die Wickeltrommel aufzuwickeln und das Torblatt in die Öffnungsstellung zu überführen.

Bei solchen Verschließvorrichtungen bzw. Sektionaltoren, bei denen die Torsionsfederwelle und damit auch die Wickeltrommel an dem der Wandöffnung abgewandten hinteren Ende der Führungsschienenanordnung angeordnet ist, kann es jedoch vorkommen, daß durch eine Drehung der Wickeltrommel zunächst eine Lockerung des Zugmittels ausgelöst wird, weil das Eigengewicht des Torblattes nicht ausreicht, um das in der Schließstellung im wesentlichen horizontal ausgerichtete Torblatt zu bewegen. Aus diesem Grund weisen herkömmliche Sektionaltore dieser Art eine Schlaffseilsicherung auf, mit der sichergestellt wird, daß das Zugmittel in jedem Fall gespannt bleibt, um so eine Lösung des Zugmittels von den Führungselementen, wie etwa dem Umlenkelement zu verhindern. Des weiteren sind herkömmliche Industrie-Sektionaltore mit besonders schweren Torblättern, welche aufgrund ihrer Trägheit ein besonders großes Verharrungsvermögen in der Schließstellung, in der sie etwa horizontal ausgerichtet sind, aufweisen, üblicherweise mit einem zusätzlichen Zugseil ausgestattet, mit dem das Torblatt von der Schließstellung in die Öffnungsstellung gezogen wird. Dabei kann dieses Zugseil auf der selben Wickeltrommel aufgewickelt sein, wie das das Torblatt von der Schließstellung in die Öffnungsstellung ziehende Zugmittel und im Verlauf der Schließbewegung von dieser Wickeltrommel abgewickelt werden. Dieses Zugseil hat im Verlauf der Bewegung des Torblattes keine lasttragende Funktion und kann daher verhältnismäßig dünn ausgeführt werden, so daß es ohne weiteres mit einem geringen Umlenkradius umgelenkt werden kann. Allerdings erfordert dieses zusätzliche Zugseil weitere Führungselemente, was zu einer Erhöhung des Montageaufwandes und der Kosten eines entsprechenden Tores führt.

Angesichts dieser Probleme im Stand der Technik liegt einem weiteren Gesichtspunkt der Erfindung die Aufgabe zugrunde, eine mit einer Antriebseinrichtung ausgestatteten Vorrichtung der eingangs erläuterten Art bereitzustellen, welche unter Sicherstellung eines zuverlässigen Betriebes eine Verringerung des Bauteileaufwandes ermöglicht.

Im Rahmen der Erfindung wird diese Aufgabe durch eine Weiterbildung bekannter Schließvorrichtungen bzw. Sektionaltore gelöst, die im wesentlichen dadurch gekennzeichnet ist, daß die Antriebseinrichtung an das Umlenkelement gekoppelt ist.

Dabei wird das Umlenkelement bei einer Schließbewegung mit Hilfe der Antriebseinrichtung um die Umlenkachse gedreht und führt dabei das Zugmittel mit. Allerdings wirkt die Gewichtsausgleichseinrichtung bzw. Vorspanneinrichtung, welche an das dem Schließelement entgegengesetzt Ende des Zugmittels gekoppelt ist dieser Mitführung entgegen. Daher wird der zwischen der Wickeltrommel und dem Umlenkelement liegende Abschnitt des Zugmittels bei der erfindungsgemäßen Anordnung der Antriebseinrichtung mit Hilfe der Gewichtsausgleichseinrichtung bzw. der Vorspanneinrichtung automatisch straff gespannt, so daß in diesem Abschnitt auf die ansonsten erforderliche Schlaffseilsicherung und den damit verbundenen Bauteileaufwand verzichtet werden kann. Darüber hinaus hat es sich gezeigt, daß bei der erfindungsgemäßen Ankoppelung der Antriebseinrichtung an das Umlenkelement die Gewichtskraft des in der Öffnungsstellung im allgemeinen leicht nach unten geneigten bei der Schließbewegung ersten bzw. in der Schließstellung untersten Torgliedes ausreicht, um den zwischen dem Umlenkelement und der Stelle, an der das Zugmittel an diesem Torglied befestigt ist, zu spannen und die Schließbewegung des Schließelementes bzw. Torblattes bei entsprechender Betätigung der Antriebseinrichtung zu veranlassen. Daher kann bei der erfindungsgemäßen Anordnung der Antriebseinrichtung auch auf die Bereitstellung eines zusätzlichen, die Schließbewegung veranlassenden Zugseiles verzichtet werden. Dabei wird die automatische Auslösung der Schließbewegung bei der erfindungsgemäßen Anordnung der Antriebseinrichtung dadurch begünstigt, daß durch die das Torblatt in der Öffnungsstellung in Richtung auf die Schließstellung drängende Gewichtskraft des Torblattes bzw. Torblattgliedes nur noch der zwischen dem Umlenkelement und dem Torblatt erstreckender Abschnitt des Zugmittels gespannt werden muß, während der übrige Teil des Zugmittels durch das Umlenkelement und die darauf einwirkende Antriebseinrichtung mechanisch von dem unter der Schwerkraftwirkung gespannten Abschnitt des Zugmittels mechanisch abgekoppelt ist und separat durch die Gewichtsausgleichseinrichtung bzw. die Vorspanneinrichtung gespannt wird. Dabei wird die automatische Auslösung der Schließbewegung des Torblattes bei Betätigung der an das Umlenkelement angekoppelten Antriebseinrichtung auch noch dadurch begünstigt, daß wegen der automatischen Spannung des zwischen dem Umlenkelement und der Vorspanneinrichtung angeordneten Abschnittes des Zugmittels dort auf eine Schlaffseilsicherung verzichtet werden kann, welche ansonsten der Schließbewegung entgegenwirken würde.

Bei der erfindungsgemäßen Anordnung der Antriebseinrichtung hat es sich als besonders vorteilhaft erwiesen, wenn das Zugmittel in formschlüssigem Eingriff mit dem Umlenkelement steht, wobei das Zugmittel in Form einer Kette und das Umlenkelement in Form eines dazugehörigen Kettenrades bzw. Kettenritzels verwirklicht sein kann, weil auf diese Weise 'eine besonders wirkungsvolle mechanische Entkoppelung zwischen den einzelnen Abschnitten des Zugmittels hervorgebracht werden kann und andererseits ein schlupffreier Antrieb möglich ist. Die Bereitstellung eines schlupffreien Antriebes ist im besonderen deswegen wünschenswert, weil so eine einfache Steuerung des Antriebes durch Erfassen der Drehbewegung des Umlenkelementes möglich ist. Zweckmäßigerweise weist die Antriebseinrichtung eine koaxial zur Umlenkachse verlaufende und drehfest mit dem Umlenkelement verbundene Antriebswelle auf. Dabei kann zum Übertragen der Antriebskraft auf die Antriebswelle ein drehfest mit der Antriebswelle verbundenes, vorzugsweise in Form eines Kettenritzels gebildetes Übertragungselement eingesetzt werden. Dieses Übertragungselement kann auf der dem Schließelement abgewandten Außenseite der Führungsschiene angeordnet sein. Wenngleich im Rahmen der Erfindung auch an den Einsatz manuell betätigter Antriebseinrichtungen gedacht ist, weist die Antriebseinrichtung der erfindungsgemäßen Vorrichtung zweckmäßigerweise einen gegebenenfalls über das Übertragungselement und die Antriebswelle an das Umlenkelement gekoppelten Motor auf. Bei beiden Ausführungsformen, also sowohl bei der manuell betätigten Antriebseinrichtung als auch bei der motorbetätigten Antriebseinrichtung ist es besonders vorteilhaft, daß das Umlenkelement im Bereich der Wandöffnung, also in unmittelbarer Nachbarschaft zur die Öffnung aufweisenden Wand angeordnet ist, weil so das die Handbetätigung ermöglichende Betätigungselement, wie etwa eine Handkette bzw. eine auch bei einem Motorbetrieb benötigte Notkette in unmittelbarer Nähe zu der die Öffnung aufweisenden Wand angeordnet werden kann und nicht, wie bei den eingangs erläuterten bekannten Anordnungen, bei denen die Antriebseinrichtung an die am hinteren Ende der Führungsschienenanordnung befestigte Seiltrommel gekoppelt ist und mitten in dem mit dem Schließelement verschlossenen Raum nach unten hängt. Wie eingangs bereits erläutert, wird die Erfindung mit besonderem Vorteil bei solchen Vorrichtungen eingesetzt, bei denen die Hauptfläche des Schließelementes in der Schließstellung etwa in einer Vertikalebene und in der Öffnungsstellung überkopf und vorzugsweise etwa in einer Horizontalebene verläuft.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
Figur 1 eine schematische Seitenansicht einer erfindungsgemäßen Vorrichtung in Form eines Sektionaltores,
Figur 2 eine Detaildarstellung des in Figur 1 strichliert eingerahmten Umlenkbereiches U der erfindungsgemäßen Vorrichtung in der Schließstellung,
Figur 3 eine Detaildarstellung des Umlenkbereiches in der Öffnungsstellung,
Figur 4 eine Detaildarstellung einer Antriebseinrichtung für die erfindungsgemäße Vorrichtung und
Figur 5 eine Detaildarstellung eines Umlenkelementes einer erfindungsgemäßen Vorrichtung mit einer dazugehörigen Sicherungseinrichtung.
Das in Figur 1 dargestellte Sektionaltor umfaßt im wesentlichen ein insgesamt mit 10 bezeichnetes Torblatt, eine insgesamt mit 20 bezeichnete Führungsschienenanordnung, eine Gewichtsausgleichs- bzw. Vorspanneinrichtung 30, mit der das Torblatt in der in Figur 1 dargestellten Schließstellung in Richtung auf die Öffnungsstellung gedrängt wird,
ein insgesamt mit 40 bezeichnetes Zugmittel, über das die Gewichtsausgleichseinrichtung 30 mit dem Torblatt 10 verbunden ist und ein insgesamt mit 50 bezeichnetes Antriebsaggregat, mit dem das Torblatt zwischen der in Figur 1 dargestellten Öffnungsstellung und der Schließstellung bewegt werden kann.

Bei der in Figur 1 dargestellten Ausführungsform ist das Torblatt 10 längs einer durch die Führungsschienenanordnung 20 vorgegebenen Bahn zwischen der in Figur 1 dargestellten Schließstellung, in der es etwa in einer Vertikalebene ausgerichtet ist, und einer Öffnungsstellung, in der es überkopf etwa in einer Horizontalebene und parallel zum Boden ausgerichtet ist bewegbar. Dabei wird eine Bewegung des Torblattes 10 ohne Ausschwenken in den Außenraum vor dem mit dem Torblatt verschlossenen Innenraum dadurch ermöglicht, daß das Torblatt aus insgesamt vier längs der vorgegebenen Bahn hintereinander angeordneten Torgliedern 12, 14, 16 und 18 besteht, welche über senkrecht zu der vorgegebenen Bahn verlaufende Gelenkachsen aufweisende Gelenke miteinander verbunden sind.

Zur Führung der Torblattbewegung weist die Führungsschienenanordnung 20 einen an einem seitlichen Zargenholm 2 (vergleiche Figur 2) befestigten, etwa in Schwererichtung verlaufenden Führungsschienenabschnitt 22, einen über einen bogenförmigen Abschnitt 26 damit verbundenen überkopf, etwa horizontal verlaufenden Führungsschienenabschnitt 24 sowie ein weiteres, oberhalb des Führungsschienenabschnittes 24 abgeordnets und parallel dazu verlaufendes Führungsschienensegment 28 auf, welches an seinem der mit dem Torblatt zu verschließenden Wandöffnung 5 zugewandten Ende einen sich in Richtung auf den oberen Rand der Wandöffnung 5 erstreckenden Endabschnitt 29 aufweist. Jedes der Torglieder 12, 14 und 16 ist im Bereich seines in der Schließstellung oberen Randes mit Führungsrollen 13, 15 bzw. 17 ausgestattet, welche in die durch die Führungsschienenabschnitte 22, 24 und 26 gebildete Führungsschiene eingreifen. Wie besonders deutlich in Figur 3 dargestellt, ist das in der Schließstellung unterste Torglied 12 darüber hinaus auch noch an seinem unteren Rand mit entsprechenden Führungsrollen 11 ausgestattet.

Zur zuverlässigen Führung des Torblattes weist die Führungsschienenanordnung zwei der in Figur 1 dargestellten Führungsschienen bzw. Führungsschienensegemente auf, welche beidseits der Wandöffnung 5 an seitlichen Zargeholmen 2 des Tores befestigt sind, wobei das Torblatt 10 zwischen diesen Führungsschienen angeordnet ist und über entsprechende Führungsrollen an beiden Seiten mit den Führungsschienen geführt wird. An dem in der Schließstellung obersten Torglied 18 sind Führungsrollen 19 angebracht, welche in die beidseits des Torblattes 10 angeordneten weiteren Führungsschienensegmente 28 eingreifen. Durch die Bereitstellung des weiteren Führungsschienensegmentes 28 und die Anordnung der Führungsrollen 19 an dem Torglied 18 wird sichergestellt, daß die Wandöffnung 5 auch dann noch vollständig von dem Torblatt 10 verschlossen werden kann, wenn die Raumhöhe H nur geringfügig größer ist als die Durchfahrtshöhe h der Wandöffnung 5, weil nur die drei unteren Torglieder 12, 14 und 16 längs des sich ausgehend von dem unteren Rand der Wandöffnung 5 nach unten erstreckenden bogenförmigen Führungsschienenabschnitt 26 geführt werden, während das Torglied 18 mit Hilfe des zusätzlichen Führungsschienensegmentes 28 in Richtung auf den oberen Rand der Wandöffnung 5 geführt wird.

Die Gewichtsausgleichseinrichtung bzw. Vorspanneinrichtung 30 des in Figur 1 dargestellten Sektionaltores ist im Bereich des der Wandöffnung 5 abgewandten hinteren Endes des Führungsschienenabschnittes 24 bzw. des weiteren Führungsschienensegmentes 28 angeordnet. Diese Gewichtsausgleichseinrichtung umfaßt eine eine senkrecht zu der durch die Führungsschienenanordnung 20 vorgegebenen Bahn verlaufende Achse 34 wendelförmig umlaufende Torsionsfeder 32, welche einerseits an einer bezüglich der Achse 34 drehbar gelagerten Torsionsfederwelle und andererseits an einem feststehenden Befestigungselement befestigt ist. An mindestens einem Ende, vorzugsweise aber an beiden axialen Enden der Torsionsfederwelle ist eine in der Zeichnung nicht dargestellte Seiltrommel drehfest befestigt. An dieser Seiltrommel ist wiederum ein insgesamt mit 40 bezeichnetes Zugmittel befestigt, welches sich ausgehend von der Seiltrommel etwa parallel zu dem Führungsschienenabschnitt 24 erstreckt und mit Hilfe eines im Bereich des oberen Randes der Wandöffnung 5 angeordneten Umlenkelementes 48 um etwa 90 ° umgelenkt wird, so daß es sich im Anschluß an das Umlenkelement 48 in Schwererichtung etwa parallel zu dem Führungsschienenabschnitt 22 erstreckt. An seinem der Seiltrommel abgewandten Ende ist das Zugmittel 40 am unteren Rand des in der Schließstellung untersten Paneels 12 befestigt. Mit dem Zugmittel 40 wird das Torblatt derart an die Torsionsfeder 32 gekoppelt, daß es bei einer Bewegung von der Öffnungsstellung, in der es überkopf etwa in einer Horizontalebene angeordnet ist, in die in Figur 1 dargestellte Schließstellung die Torsionsfeder spannt, so daß die Torsionsfederspannung das Torblatt aus der Schließstellung in die Öffnungsstellung drängt. Dabei kann die Federspannung so eingestellt werden, daß die Gewichtskraft des Torblattes ausreicht, um die Federspannung zu überwinden und das Torblatt in der Schließstellung zu halten.

Bei der in der Zeichnung dargestellten Ausführungsform der Erfindung umfaßt das Zugmittel 14 einen in Form eines Drahtseiles 42 gebildeten Wickelabschnitt, welcher im Verlauf der Öffnungsbewegung auf die Seiltrommel aufgewickelt wird sowie einen über ein Verbindungselement bzw. einen Adapter 44 damit verbunden und in Form einer Rollenkette 46 gebildeten Umlenkabschnitt, welcher im Verlauf der Torblattbewegung das in Form eines entsprechenden Kettenritzels 48 gebildete Umlenkelement umläuft. Dabei kann die Rollenkette 46 unter Gewährleistung einer besonders hohen Zugfestigkeit mit einem geringen Umlenkradius umgelenkt werden, weil die einzelnen Kettenglieder aus einem besonders zugfesten starren Material hergestellt werden können und durch die gelenkige Verbindung der einzelnen Kettenglieder eine Umlenkung mit beliebig kleinen Umlenkradien möglich ist. Daher kann das in Form des Kettenritzels 48 gebildete Umlenkelement mit einem besonders kleinen Durchmesser ausgeführt werden, so daß es auch bei geringer Sturzhöhe, das heißt bei einem besonders geringen Unterschied zwischen der Raumhöhe H und der Durchfahrtshöhe h oberhalb des oberen Randes der Wandöffnung 5 angeordnet werden kann, ohne die Torblattbewegung zu behindern.

Bei der in Figur 2 dargestellten, besonders bevorzugten Ausführungsform der Erfindung ist das Kettenritzel 48 auf der dem Torblatt 10 zugewandten Innenseite der Führungsschienenanordnung oberhalb des Endabschnittes 29 des weiteren Führungsschienensegmentes 28 angeordnet, wobei das Kettenritzel 48 diesen Endabschnitt 29 übergreift, ohne die Bewegung des Torblattes 10 bzw. der am oberen Rand des Torgliedes 18 angeordneten Führungsrolle 19 in diesem Endabschnitt 29 zu behindern. Dabei verläuft die den Umlenkabschnitt bildende Rollenkette 46 zwischen dem Torblatt 10 und den Führungsschienen 26 bzw. 29. Dieser Verlauf der Rollenkette 46 wird bei der in Figur 2 dargestellten Ausführungsform dadurch ermöglicht, daß die Führungsrolle 19 über einen an dem Torglied 18 befestigten Rollenhalter an dem Torglied 18 befestigt ist, wobei dieser Rollenhalter 60 einen zwischen dem Torglied 18 und der Führungsrolle 19 gebildeten Schlitz 62 aufweist, in den die Rollenkette 46 in der Schließstellung eingreift.

Wie besonders deutlich der Figur 3 zu entnehmen ist, ist das Kettenritzel 48 in einer senkrecht zur Wandöffnung 5 verlaufenden Richtung mit Abstand von der Wandöffnung 5 angeordnet. Dadurch wird erreicht, daß über das Zugmittel 40 auch dann noch eine wirksame Zugkraft auf den unteren Rand des in der Schließstellung unteren Torgliedes bzw. bei der Öffnungsbewegung letzten Torgliedes 12 ausgeübt werden kann, wenn sich dieser untere Rand im Verlauf der Bewegung längs des bogenförmigen Führungsschienenabschnittes 26 bereits von der Wandöffnung 5 entfernt hat.

Wie in Figur 1 schematisch angedeutet, ist die Antriebseinrichtung 50 des in der Zeichnung dargestellten erfindungsgemäßen Sektionaltores an das in Form eines Kettenritzels 48 gebildete Umlenkelement gekoppelt. Dadurch kann mit Hilfe der Antriebseinrichtung 50 eine Drehbewegung des Kettenritzels 48 um die senkrecht zur durch die Führungsschienenanordnung 20 vorgegebenen Bahn verlaufende Umlenkachse erzeugt werden. Durch den formschlüssigen Eingriff zwischen der Rollenkette 46 und dem Kettenritzel 48 wird diese Drehbewegung schlupffrei auf das Zugmittel übertragen. Daher erfolgt durch diese Form des Antriebes über die Kette 46 eine besonders zuverlässige Übertragung der Antriebskraft auf das Torblatt 10. Gleichzeitig wird bei dieser Ankoppelung der Antriebseinrichtung 50 an das Zugmittel 40 durch die Drehung des Kettenritzels 48 automatisch eine Spannung der Torsionsfeder 32 erzeugt, welche wiederum automatisch zu einer Straffung des Zugmittels 40 zwischen der Torsionsfeder 32 und dem Umlenkelement 48 führt. Daher kann bei dieser Form des Antriebes auf eine zusätzliche Schlaffseilsicherung zwischen dem Umlenkelement 48 und der Torsionsfeder 32 verzichtet werden. Des weiteren wird das Zugmittel 40 bei dieser Form des Antriebes zwischen dem Umlenkelement 48 und der Befestigungsstelle am unteren Rand des Torgliedes 12 automatisch durch die Gewichtskraft des auch in der Öffnungsstellung noch leicht nach unten geneigten bei der Schließbewegung vorderen Torgliedes 12 gespannt, so daß auch in diesem Bereich keine zusätzliche Schlaffseilsicherung benötigt wird. Darüber hinaus wird so erreicht, daß bei einer entsprechenden Drehung des Umlenkelementes 48 automatisch eine Schließbewegung des Torblattes 10 erfolgt, weil durch die Gewichtskraft des Torblattes nicht mehr das gesamte Zugmittel 40 eine ansonsten erforderliche Schlaffseilsicherung und die mit dem Zugmittel verbundene Torsionsfeder, sondern nur noch der Bereich des Zugmittels zwischen dem Umlenkelement 48 und der Befestigungsstelle am Torblatt 10 gespannt werden muß, während der verbleibende Teil des Zugmittels über die Antriebseinrichtung mechanisch davon entkoppelt ist.

Der Antrieb des Umlenkelementes 48 kann, wie in Figur 4 dargestellt, über eine den seitlichen Zargenholm durchsetzende Antriebswelle 52 und ein auf der dem Torblatt 10 abgewandte Außenseite der Zargenholme bzw. Führungsschienen angeordnetes Antriebsritzel 54 erfolgen, welches über eine Antriebskette 56 mit einem Antriebsaggregat verbunden ist. Dabei kann das Antriebsaggregat einen Motor und/oder eine handbetätigte Antriebskette umfassen. Ein weiterer Vorteil der erfindungsgemäßen Anordnung der Antriebseinrichtung ist darin zu sehen, daß das Antriebsaggregat, welches auch bei Verwendung eines Antriebsmotors üblicherweise eine Notkette zur Handbetätigung aufweisen muß, in der Nähe der die Wandöffnung 5 aufweisenden Wand angeordnet werden kann, so daß die Handkette nicht mitten im Raum herabhängt, sondern jedenfalls in der Nähe der die Wandöffnung 5 aufweisenden Wand angeordnet ist. Alternativ zu der in Figur 4 dargestellten Ausführungsform der Erfindung kann das Antriebsaggregat auch ohne Verwendung eines zusätzlichen Antriebsritzels 54 und einer zusätzlichen Antriebskette 56 direkt auf die Antriebswelle 52 wirken.

Bei ruckartigen Bewegungen des Torblattes 10 bzw. beim Anlaufen und Abstoppen des an das Umlenkelement gekoppelten Motors kann es dazu kommen, daß der formschlüssige Eingriff zwischen dem Antriebsritzel 48 und der Rollenkette 46 gelöst wird. Das ist im besonderen dann nachteilhaft, wenn die Steuerung des Antriebes durch Erfassung der Drehbewegung des Kettenritzels 48 erfolgen soll. Aus diesem Grund ist dem Kettenritzel 48 zweckmäßigerweise eine Sicherungseinrichtung zugeordnet, mit der einer Lösung des formschlüssigen Eingriffes zwischen dem Zugmittel und der Umlenkeinrichtung entgegengewirkt wird. Wie in Figur 5 dargestellt, kann diese Sicherungseinrichtung in Form eines koaxial zur Umlenkachse bogenförmig verlaufenden Sicherungselementes 49 gebildet sein, wobei der radiale Abstand zwischen der der Kette 46 zugewandten Innenseite des Sicherungselementes 49 und der das Kettenritzel 48 umlaufenden Kette 46 geringer ist als die radiale Höhe der Zähne des Kettenritzels 48.

Die Erfindung ist nicht auf die anhand der Zeichnung erläuterte Ausführungsform beschränkt. Vielmehr ist auch an den Einsatz erfindungsgemäßer Vorrichtungen mit mehr als vier Torgliedern gedacht. Daneben kann der Antrieb im Bereich des Umlenkelementes auch durch einen kraftschlüssigen Eingriff einer Antriebseinrichtung an dem Zugmittel, wie etwa durch ein Reibrad, erfolgen. Daneben ist auch an den Einsatz von Zugmitteln gedacht, bei denen der Umlenkabschnitt in Form eines Zahnriemens und/oder in Form von mehreren in Zugrichtung parallel zueinander verlaufenden Drahtseilen verwirklicht ist. Schließlich können anstelle von Torsionsfedern auch Zugfedern eingesetzt werden.

## Patentansprüche

1. Vorrichtung zum Verschließen einer Wandöffnung (5) mit einem längs einer vorgegebenen Bahn zwischen einer Schließstellung, in der es etwa in einer Vertikalebene ausgerichtet ist, und einer Öffnungsstellung, in der es über Kopf und etwa in einer Horizontalebene ausgerichtet ist, bewegbaren Schließelement (10) und einem an dem Schließelement (10) befestigten und ein bezüglich einer Umlenkachse drehbar gelagertes Umlenkelement umlaufenden Zugmittel (40), über das zumindest in der Schließstellung eine das Schließelement (10) in die Öffnungsstellung drängende Zugkraft auf das Schließelement (10) ausgeübt werden kann, wobei das Zugmittel (40) an seinem dem an dem Schließelement (10) befestigten Ende entgegengesetzten Ende an eine im Bereich des der Öffnungsstellung abgewandten hinteren Endes der vorgegebenen Bahn angeordnete Vorspanneinrichtung (30) gekoppelt ist, mit der das Schließelement (10) in der Schließstellung über das Zugmittel (40) in Richtung auf die Öffnungsstellung gedrängt wird, **dadurch gekennzeichnet, daß** das Umlenkelement im Bereich des der Öffnungsstellung benachbarten Randes der Wandöffnung (5) angeordnet ist und zumindest ein im Verlauf der Bewegung zwischen der Schließstellung und der Öffnungsstellung das Umlenkelement umlaufender Umlenkabschnitt (46) des Zugmittels eine Mehrzahl von vorzugsweise gelenkig miteinander verbundenen Zugmittelgliedern aufweist und/oder in einer parallel zur Umlenkachse verlaufenden Breitenrichtung eine größere Breite aufweist als in einer senkrecht dazu verlaufenden Dickenrichtung.

2. Vorrichtung nach Anspruch 1, **dadurch gekennzeichnet, daß** der Umlenkabschnitt des Zugmittels (40) eine Kette mit in Zugrichtung hintereinander angeordneten und gelenkig miteinander verbundenen Kettengliedern, insbesondere eine Rollenkette (46) mit parallel zur Umlenkachse verlaufende Rollenachsen aufweisende Kettenrollen umfassenden Kettenglieder umfaßt und das Umlenkelement vorzugsweise ein zu der Kette passendes Kettenrad, insbesondere Kettenritzel, aufweist.

3. Vorrichtung nach Anspruch 1, **dadurch gekennzeichnet, daß** die Vorspanneinrichtung (30) mindestens eine eine sich parallel zur Umlenkachse erstreckende und drehbar gelagerte Federwelle wendelförmig umlaufende Torsionsfeder (32) aufweist, die einerseits an der Torsionsfederwelle und andererseits an einem bezüglich der Wandöffnung (5) feststehenden Halter befestigt ist und im Verlauf einer Schließbewegung des Schließelementes (10) von der Öffnungsstellung in die Schließstellung gespannt wird.

4. Vorrichtung nach Anspruch 3, **dadurch gekennzeichnet, daß** das Zugmittel (40) an seinem dem an dem Schließelement befestigten Ende entgegengesetzten Ende an einer drehfest mit der Federwelle verbundenen und vorzugsweise an einem axialen Ende davon angeordneten Wickeltrommel befestigt ist, auf der ein Wickelabschnitt (42) des Zugmittels (40) im Verlauf einer Öffnungsbewegung des Schließelementes (10) aufgewickelt wird.

5. Vorrichtung nach einem der vorhergehenden Ansprüche, **dadurch gekennzeichnet, daß** ein an den Umlenkabschnitt anschließender Abschnitt, vorzugsweise der gesamte Wickelabschnitt (42) des Zugmittels (40) in Form eines Seiles, insbesondere Drahtseiles gebildet ist.

6. Vorrichtung nach einem der vorhergehenden Ansprüche, **dadurch gekennzeichnet, daß** dem Umlenkelement eine eine Lösung eines formschlüssigen Eingriffes zwischen dem Zugmittel und dem Umlenkelement gegenwirkende Sicherungseinrichtung (49) zugeordnet ist.

7. Vorrichtung nach Anspruch 6, **dadurch gekennzeichnet, daß** die Sicherungseinrichtung ein im Umlenkbereich feststehend angeordnetes Sicherungselement (49) aufweist, wobei der radiale Abstand zwischen dem Sicherungselement und dem das Umlenkelement umlaufenden Zugmittel (40) geringer ist als die radiale Tiefe einer Profilierung des Umlenkelementes, insbesondere als die Zahnhöhe des Kettenritzels (48).

8. Vorrichtung nach einem der vorhergehenden Ansprüche, **gekennzeichnet durch** mindestens eine sich längs eines parallel zu der vorgegebenen Bahn verlaufenden Randes des Schließelementes (10) erstreckende und mit einem an dem Schließelement befestigten Führungselement zur Führung der Bewegung des Schließelementes längs der vorgegebenen Bahn zusammenwirkende Führungsschiene, wobei das Umlenkelement und/oder die Wickeltrommel auf der dem Schließelement zugewandten Seite der Führungsschiene angeordnet ist.

9. Vorrichtung nach Anspruch 8, **dadurch gekennzeichnet, daß** das Zugmittel (40) über ein zwischen dem Schließelement (10) und der Führungsschiene (20) angeordnetes und andererseits an dem Schließelement (10) befestigtes Befestigungselement an dem Schließelement (10) befestigt ist.

10. Vorrichtung nach Anspruch 8 oder 9, **gekennzeichnet durch** zwei Führungsschienen, zwischen denen das Schließelement (10) angeordnet ist.

11. Vorrichtung nach einem der Ansprüche 8 bis 10, **dadurch gekennzeichnet, daß** mindestens eine Führungsschiene (20) einen ersten sich etwa parallel zur Schließstellung des Schließelementes (10) erstreckenden, etwa geradlinig verlaufenden Abschnitt (22) und einen zwischen sich etwa parallel zur Öffnungsstellung des Torblattes erstreckenden, etwa geradlinig verlaufenden Abschnitt (24) aufweist, der über einen bogenförmigen Abschnitt (26) mit dem ersten Abschnitt (22) verbunden ist.

12. Vorrichtung nach Anspruch 11, **dadurch gekennzeichnet, daß** das Schließelement ein Sektionaltorblatt (10) mit einer Mehrzahl von längs der vorgegebenen Bahn hintereinander angeordneten und über senkrecht zu der vorgegebenen Bahn verlaufende Gelenkachsen aufweisende Gelenke miteinander verbundenen Torgliedern (12, 14, 16, 18) ist, wobei vorzugsweise an jedem Torglied (12, 14, 16, 18) mindestens ein mit der mindestens einen Führungsschiene (20) zusammenwirkendes Führungselement (11, 13, 15, 17, 19) befestigt ist.

13. Vorrichtung nach Anspruch 11 oder 12, **dadurch gekennzeichnet, daß** dem zweiten Abschnitt (24) der Führungsschiene ein weiteres Führungsschienensegment (28) zugeordnet ist, welches sich auf der dem ersten Abschnitt (22) abgewandten Seite des zweiten Abschnittes (24) etwa parallel zum zweiten Abschnitt (24) erstreckt und einen sich im Bereich seines bogenförmigen Abschnitt (26) zugewandten Endes in Richtung auf den der Schließstellung zugewandten Rand der Wandöffnung (5) erstreckenden Endabschnitt (29) umfaßt, wobei dieses weitere Führungsschienensegment (28) zur Führung eines an dem bei der Schließbewegung letzten Torgliedes (18) befestigten Führungselementes (19) dient.

14. Vorrichtung nach Anspruch 13, **dadurch gekennzeichnet, daß** das Umlenkelement (48) auf der dem Sektionaltorblatt (10) zugewandten Innenseite des Endabschnittes (29) angeordnet ist, wobei die Umlenkachse auf der dem bogenförmigen Abschnitt (26) abgewandten Seite des Endabschnittes (29) liegt und das Umlenkelement (48) den Endabschnitt vorzugsweise zumindest teilweise übergreift.

15. Vorrichtung nach einem der vorhergehenden Ansprüche, **dadurch gekennzeichnet, daß** das Umlenkelement (48) in einer senkrecht zur Wandöffnung (5) verlaufenden Richtung mit Abstand von der Wandöffnung (5) angeordnet ist und das von dem weiteren Führungsschienensegment (28) geführte Führungselement (19) über ein einen zumindest in der Schließstellung das Zugmittel (40) aufnehmenden Schlitz (62) aufweisendes Befestigungselement (60) an dem bei der Schließbewegung letzten Torglied (18) befestigt ist.

16. Vorrichtung nach einem der vorhergehenden Ansprüche, **dadurch gekennzeichnet, daß** eine Antriebseinrichtung (50) mit der das Schließelement (10) zur Ausführung von Bewegungen zwischen der Öffnungsstellung und der Schließstellung antreibbar ist und daß die Antriebseinrichtung (50) an das Umlenkelement gekoppelt ist.

17. Vorrichtung nach Anspruch 16, **dadurch gekennzeichnet, daß** die Antriebseinrichtung (50) eine koaxial zur Umlenkachse verlaufende und drehfest mit dem Umlenkelement verbundene Antriebswelle (52) aufweist.

18. Vorrichtung nach Anspruch 17, **gekennzeichnet durch** ein drehfest mit der Antriebswelle (52) verbundenes, vorzugsweise in Form eines Kettenritzels (54) gebildetes Übertragungselement zum Übertragen einer Antriebskraft auf das Umlenkelement.

19. Vorrichtung nach Anspruch 18, **dadurch gekennzeichnet, daß** das Übertragungselement auf der dem Schließelement (10) abgewandten Außenseite der Führungsschiene (20) angeordnet ist.

20. Vorrichtung nach einem der Ansprüche 16 bis 19, **dadurch gekennzeichnet, daß** die Antriebsreinrichtung (50) einen gegebenenfalls über das Übertragungselement und die Antriebswelle an das Umlenkelement gekoppelten Motor aufweist.

## Claims

1. A device for closing a wall opening (5), having a closure element (10) ― movable along a pre-set path between a closed position, in which it is orientated substantially in a vertical plane, and an open position, in which it is orientated overhead and substantially in a horizontal plane ― and a traction mechanism (40), which is fastened to the closure element (10) and circulates around a reversing element mounted so as to be rotatable with respect to a reversing axis and by way of which [traction mechanism] a tensile force urging the closure element (10) into the open position can be exerted upon the closure element (10) at least in the closed position, wherein the traction mechanism (40) is coupled ― at its end opposite the end fastened to the closure element (10) - to a pre-stressing device (30) which is arranged in the region of the rear end of the pre-set path remote from the open position and by which the closure element (10) is urged in the direction towards the open position by way of the traction mechanism (40) in the closed position, **characterized in that** the reversing element is arranged in the region of the edge of the wall opening (5) adjacent to the opening position and at least one reversing portion (46) of the traction mechanism circulating around the reversing element in the course of the movement between the closed position and the open position has a plurality of traction-mechanism members preferably connected to one another in an articulated manner and/or has a greater width in a width direction extending parallel to the reversing axis than in a thickness direction extending at a right angle thereto.

2. A device according to Claim 1, **characterized in that** the reversing portion of the traction mechanism (40) comprises a chain with chain links - in particular chain links comprising chain rollers having a roller chain (46) with roller axes extending parallel to the reversing axis ― which are arranged one behind the other in the traction direction and which are connected to one another in an articulated manner, and the reversing element preferably comprises a chain wheel, in particular a chain pinion, adapted to the chain.

3. A device according to Claim 1, **characterized in that** the pre-stressing device (30) has at least one torsion spring (32) which circulates in a helical manner around a resilient shaft extending parallel to the reversing axis and mounted so as to be rotatable and which [torsion spring] is fastened at one end to the resilient torsion shaft and at the other end to a retaining means stationary with respect to the wall opening (5) and is stressed in the course of a closing movement of the closure element (10) from the open position into the closed position.

4. A device according to Claim 3, **characterized in that** the traction mechanism (40) is fastened ― at its end opposite the end fastened to the closure element (10) ― to a winding drum which is connected in a rotationally fixed manner to the resilient shaft and is preferably arranged at an axial end of the latter and onto which a winding portion (42) of the traction mechanism (40) is wound in the course of an opening movement of the closure element (10).

5. A device according to one of the preceding Claims, **characterized in that** a portion, preferably the entire winding portion (42) of the traction mechanism (40), attached to the reversing portion is constructed in the form of a cable, in particular a wire cable.

6. A device according to one of the preceding Claims, **characterized in that** a securing device (49) counteracting a loosening of an engagement with positive locking between the traction mechanism and the reversing element is associated with the reversing element.

7. A device according to Claim 6, **characterized in that** the securing device comprises a securing element (49) arranged in a stationary manner in the reversing region, wherein the radial distance between the securing element and the traction mechanism (40) circulating around the reversing element is less than the radial depth of a profiling of the reversing element, and in particular than the depth of the teeth of the chain pinion (48).

8. A device according to one of the preceding Claims, **characterized by** at least one guide rail which extends along an edge of the closure element (10) extending parallel to the pre-set path and which co-operates with a guide element fastened to the closure element in order to guide the movement of the closure element along the pre-set path, wherein the reversing element and/or the winding drum is or are arranged on the side of the guide rail facing the closure element.

9. A device according to Claim 8, **characterized in that** the traction mechanism (40) is fastened to the closure element (10) by way of a fastening element which is arranged between the closure element (10) and the guide rail (20) and which is fastened on the other side to the closure element (10).

10. A device according to Claim 8 or 9, **characterized by** two guide rails between which the closure element (10) is arranged.

11. A device according to one of Claims 8 to 10, **characterized in that** at least one guide rail (20) has a first portion (22), which extends substantially parallel to the closed position of the closure element (10) and extends substantially in a straight line, and a portion (24), which extends substantially parallel to the open position of the door panel and extends substantially in a straight line and which is connected to the first portion (22) by way of a curved portion (26).

12. A device according to Claim 11, **characterized in that** the closure element is a roller-door panel (10) with a plurality of door members (12, 14, 16, 18) arranged one behind the other along the pre-set path and connected to one another by way of joints having axes extending at right angles to the pre-set path, wherein at least one guide element (11, 13, 15, 17, 19) co-operating with the at least one guide rail (20) is preferably fastened to each door member (12, 14, 16, 18).

13. A device according to Claim 11 or 12, **characterized in that** the second portion (24) of the guide rail has associated with it a further guide-rail segment (28) which extends substantially parallel to the second portion (24) on the side of the second portion (24) remote from the first portion (22) and which comprises an end portion (29) extending ― in the region of its end facing the curved portion (26) - in the direction towards the edge of the wall opening (5) facing the closed position, wherein the said further guide-rail segment (28) is used to guide a guide element (19) fastened to the last door member (18) during the closing movement.

14. A device according to Claim 13, **characterized in that** the reversing element (48) is arranged on the inside of the end portion (29) facing the roller-door panel (10), wherein the reversing axis is situated on the side of the end portion (29) remote from the curved portion (26) and the reversing element (48) engages over the end portion preferably at least in part.

15. A device according to one of the preceding Claims, **characterized in that** the reversing element (48) is arranged at a distance from the wall opening (5) in a direction extending at a right angle to the wall opening (5), and the guide element (19) guided by the further guide-rail segment (28) is fastened to the last door member (18) during the closing movement by way of a fastening element (60) comprising a slot (62) receiving the traction mechanism (40) at least in the closed position.

16. A device according to one of the preceding Claims, **characterized in that** ... a drive device (50), by which the closure element (10) is capable of being driven in order to perform movements between the open position and the closed position, and the drive device (50) is coupled to the reversing element.

17. A device according to Claim 16, **characterized in that** the drive device (50) has a drive shaft (52) extending coaxially to the reversing axis and connected in a rotationally fixed manner to the reversing element.

18. A device according to Claim 17, **characterized by a** transmission element connected in a rotationally fixed manner to the drive shaft (52) and preferably constructed in the form of a chain pinion (54), for transmitting a driving force to the reversing element.

19. A device according to Claim 18, **characterized in that** the transmission element is arranged on the outside of the guide rail (20) remote from the closure element (10).

20. A device according to one of Claims 16 to 19, **characterized in that** drive device (50) has a motor optionally coupled to the reversing element by way of the transmission element and the drive shaft.

## Revendications

1. Dispositif destiné à fermer une ouverture murale (5), comportant un élément de fermeture (10) pouvant être déplacé le long d'une trajectoire prédéterminée entre une position de fermeture dans laquelle il est approximativement orienté dans un plan vertical, et une position d'ouverture dans laquelle il est orienté au-dessus de la tête et approximativement dans un plan horizontal, et un moyen de traction (40) fixé sur l'élément de fermeture (10), qui tourne autour d'un élément de renvoi monté en rotation par rapport à un axe de renvoi, par l'intermédiaire duquel une force de traction, qui entraîne l'élément de fermeture (10) dans la position d'ouverture, peut être exercée sur l'élément de fermeture (10), au moins dans la position de fermeture, le moyen de traction (40) étant couplé par son extrémité opposée à l'extrémité fixée sur l'élément de fermeture (10) à un dispositif de précontrainte (30) disposé dans la zone de l'extrémité arrière de la trajectoire prédéterminée opposée à la position d'ouverture, avec lequel l'élément de fermeture (10) est entraîné dans la position de fermeture vers la position d'ouverture par l'intermédiaire du moyen de traction (40), **caractérisé en ce que** l'élément de renvoi est disposé dans la zone du bord adjacent à la position d'ouverture de l'ouverture murale (5), et **en ce qu'**au moins un tronçon de renvoi (46) du moyen de traction, qui tourne autour de l'élément de renvoi au cours du déplacement entre la position de fermeture et la position d'ouverture, comporte plusieurs maillons de moyen de traction qui sont de préférence reliés entre eux par articulation, et/ou présente dans le sens de la largeur s'étendant parallèlement à l'axe de renvoi une largeur plus importante que dans le sens de l'épaisseur s'y étendant perpendiculairement.

2. Dispositif selon la revendication 1, **caractérisé en ce que** le tronçon de renvoi du moyen de traction (40) comporte une chaîne avec des maillons de chaîne disposés les uns derrière les autres dans le sens de la traction, et reliés entre eux par articulation, notamment une chaîne à rouleaux (46), avec des maillons de chaîne comportant des rouleaux de chaîne avec des axes de rouleaux s'étendant parallèlement à l'axe de renvoi, et **en ce que** l'élément de renvoi comporte de préférence une roue de chaîne adaptée à la chaîne, notamment un pignon de chaîne.

3. Dispositif selon la revendication 1, **caractérisé en ce que** le dispositif de précontrainte (30) comporte au moins un ressort de torsion (32) s'étendant parallèlement à l'axe de renvoi et monté en rotation, qui tourne de façon hélicoïdale autour d'un arbre de ressort, qui est fixé, d'une part sur l'arbre du ressort de torsion, et d'autre part sur une retenue fixe par rapport à l'ouverture murale (5), et qui est tendu au cours d'un mouvement de fermeture de l'élément de fermeture (10) de la position d'ouverture dans la position de fermeture.

4. Dispositif selon la revendication 3, **caractérisé en ce que**, par son extrémité opposée à l'extrémité fixée sur l'élément de fermeture, le moyen de traction (40) est fixé sur un tambour d'enroulement relié solidairement en rotation à l'arbre du ressort, et disposé de préférence sur une extrémité axiale de celui-ci, sur lequel un tronçon déroulé (42) du moyen de traction (40) est enroulé au cours d'un mouvement d'ouverture de l'élément de fermeture (10).

5. Dispositif selon l'une quelconque des revendications précédentes, **caractérisé en ce qu'**un tronçon se raccordant au tronçon de renvoi, de préférence l'ensemble du tronçon déroulé (42) du moyen de traction (40), est agencé sous la forme d'un câble, notamment d'un câble métallique.

6. Dispositif selon l'une quelconque des revendications précédentes, **caractérisé en ce qu'**un dispositif de blocage (49), qui s'oppose à une dissociation de l'engagement par complémentarité de formes entre le moyen de traction et l'élément de renvoi, est associé à l'élément de renvoi.

7. Dispositif selon la revendication 6, **caractérisé en ce que** le dispositif de blocage comporte un élément de blocage (49) disposé de façon fixe dans la zone de renvoi, l'écartement radial entre l'élément de blocage et le moyen de traction (40) tournant autour de l'élément de renvoi étant inférieur à la profondeur radiale d'un profilage de l'élément de renvoi, notamment à la hauteur des dents du pignon de chaîne (48).

8. Dispositif selon l'une quelconque des revendications précédentes, **caractérisé par** au moins un rail de guidage s'étendant le long d'un bord de l'élément de fermeture (10), qui est parallèle à la trajectoire prédéterminée, et agissant conjointement avec un élément de guidage fixé sur l'élément de fermeture pour le guidage du mouvement de l'élément de fermeture le long de la trajectoire prédéterminée, l'élément de renvoi et/ou le tambour d'enroulement étant disposés du côté du rail de guidage orienté vers l'élément de fermeture.

9. Dispositif selon la revendication 8, **caractérisé en ce que** le moyen de traction (40) est fixé sur l'élément de fermeture (10) par l'intermédiaire d'un élément de fixation disposé entre l'élément de fermeture (10) et le rail de guidage (20), et fixé d'autre part sur l'élément de fermeture (10)

10. Dispositif selon la revendication 8 ou 9, **caractérisé par** deux rails de guidage entre lesquels est disposé l'élément de fermeture (10).

11. Dispositif selon l'une quelconque des revendications 8 à 10, **caractérisé en ce que** au moins un rail de guidage (20) comporte un premier tronçon (22) sensiblement rectiligne, s'étendant approximativement parallèlement à la position de fermeture de l'élément de fermeture (10), et un tronçon (24) sensiblement rectiligne, s'étendant approximativement parallèlement à la position d'ouverture du vantail de porte, qui est relié au premier tronçon (22) par l'intermédiaire d'un tronçon cintré (26).

12. Dispositif selon la revendication 11, **caractérisé en ce que** l'élément de fermeture est un vantail de porte sectionnel (10), comportant une pluralité d'éléments de porte (12, 14, 16, 18) disposés les uns derrière les autres le long de la trajectoire prédéterminée, et reliés entre eux par l'intermédiaire d'articulations à axes articulés s'étendant perpendiculairement à la trajectoire prédéterminée, au moins un élément de guidage (11, 13, 15, 17, 19), agissant conjointement avec le seul rail de guidage (20) au moins, étant de préférence fixé sur chaque élément de porte (12, 14, 16, 18).

13. Dispositif selon la revendication 11 ou 12, **caractérisé en ce qu'**un autre segment (28) de rail de guidage est associé au deuxième tronçon (24) du rail de guidage qui, du côté du deuxième tronçon (24) opposé au premier tronçon (22), s'étend pour l'essentiel parallèlement au deuxième tronçon (24), et comporte dans la zone de son extrémité orientée vers son tronçon cintré (26), un tronçon d'extrémité (29) s'étendant en direction du bord de l'ouverture murale (5) orienté vers la position de fermeture, cet autre segment (28) de rail de guidage servant au guidage d'un élément de guidage (19) fixé sur le dernier élément de porte (18) lors du mouvement de fermeture.

14. Dispositif selon la revendication 13, **caractérisé en ce que** l'élément de renvoi (48) est disposé sur la face intérieure du tronçon d'extrémité (29) orientée vers le vantail de porte sectionnel (10), l'axe de renvoi étant situé du côté du tronçon d'extrémité (29) opposé au tronçon cintré (26), et l'élément de renvoi (48) passant de préférence au-dessus du tronçon d'extrémité, au moins partiellement.

15. Dispositif selon l'une quelconque des revendications précédentes, **caractérisé en ce que** l'élément de renvoi (48) est disposé à un certain écartement de l'ouverture murale (5) dans une direction s'étendant perpendiculairement à l'ouverture murale (5), et **en ce que** l'élément de guidage (19) guidé par l'autre segment (28) du rail de guidage est fixé sur le dernier élément de porte (18) lors du mouvement de fermeture, par l'intermédiaire d'un élément de fixation (60) comportant une fente (62) recevant le moyen de traction (40), au moins dans la position de fermeture.

16. Dispositif selon l'une quelconque des revendications précédentes, **caractérisé en ce qu'**il est prévu un dispositif d'entraînement (50), avec lequel l'élément de fermeture (10) peut être entraîné pour l'exécution de mouvements entre la position d'ouverture et la position de fermeture, et **en ce que** le dispositif d'entraînement (50) est couplé à l'élément de renvoi.

17. Dispositif selon la revendication 16, **caractérisé en ce que** le dispositif d'entraînement (50) comporte un arbre menant (52) qui s'étend coaxialement à l'axe de renvoi, et qui est relié solidairement en rotation à l'élément de renvoi.

18. Dispositif selon la revendication 17, **caractérisé par** un élément de transmission relié solidairement en rotation à l'arbre menant (52), réalisé de préférence sous la forme d'un pignon de chaîne (54), qui est destiné à la transmission d'une force d'entraînement à l'élément de renvoi.

19. Dispositif selon la revendication 18, **caractérisé en ce que** l'élément de transmission est disposé sur la face extérieure du rail de guidage (20) opposée à l'élément de fermeture (10).

20. Dispositif selon l'une quelconque des revendications 16 à 19, **caractérisé en ce que** le dispositif d'entraînement (50) comporte un moteur, qui est le cas échéant couplé à l'élément de renvoi par l'intermédiaire de l'élément de transmission et de l'arbre menant.
